# FASCICULE DE BREVET EUROPEEN

(11) **EP 4 045 159 B1**
(45) Date de publication et mention de la délivrance du brevet: **13.09.2023**
(21) Numéro de dépôt: 20793751.7
(22) Date de dépôt: 30.09.2020
(51) Int. Cl.: A63B 69/00

(54) **PRISE D'ESCALADE ASSOCIÉE À UN ÉLÉMENT DE RADIO-IDENTIFICATION**
KLETTERGRIFF MIT EINEM RADIOKFREQUENZIDENTIFIKATIONSELEMENT
CLIMBING HOLD ASSOCIATED WITH A RADIO IDENTIFICATION ELEMENT

(30) Priorité: 16.10.2019 FR 1911515
(43) Date de publication de la demande: 24.08.2022
(73) Titulaire: X'Sin, 69380 Chessy (FR)
(72) Inventeur: GARNIER, Denis, 69460 Blace (FR); ARVIEU, Rémy, 69009 Lyon (FR)
(74) Mandataire: Cabinet Laurent & Charras
(86) Numéro de dépôt international: PCT/FR2020/051717
(87) Numéro de publication internationale: WO 2021/074501

(56) Documents cités:
- FR-A1- 3 006 797
- FR-A1- 3 017 453
- FR-A1- 3 066 398
- US-A1- 2010 012 881

## Description

### DOMAINE TECHNIQUE

L'invention se rattache au domaine des prises d'escalade pour la pratique de l'escalade en loisir ou en compétition, par exemple pour les prises utilisées dans les épreuves de vitesse. Plus précisément, la présente invention s'intéresse à une prise d'escalade comprenant un élément de radio-identification, à son procédé de fabrication ainsi qu'à un système d'identification qui lui est associé.

La présente invention trouve une application particulièrement avantageuse pour assurer la traçabilité d'une prise d'escalade à des fins de contrôle qualité, d'identification d'un historique d'utilisation, de conformité des prises avec les normes en vigueur et dans le cadre d'une procédure d'anti-contrefaçon. En outre, la présente invention trouve également une application dans le cadre du suivi d'un grimpeur.

### ART ANTERIEUR

La technologie de radio-identification RFID (de l'anglais "*Radio Frequency IDentification*") joue un rôle prépondérant dans la traçabilité de produits en tout genre. Pour ce faire, cette technologie utilise des éléments de radio-identification comportant une puce électronique et une antenne. La puce électronique intègre un numéro d'identification du produit et l'antenne est connectée à la puce électronique de sorte à alimenter la puce électronique lorsqu'un champ magnétique est capté par l'antenne.

Pour effectuer une identification d'un produit, une base de données et un lecteur sont utilisés. Le lecteur comporte une antenne permettant de réaliser un couplage avec l'antenne de l'élément de radio-identification et d'alimenter électriquement la puce. L'énergie électrique alimentant la puce est suffisante pour permettre à l'élément de radio-identification de transmettre au lecteur le numéro d'identification du produit. Ce numéro d'identification est recherché dans la base de données pour obtenir des informations sur le produit.

Ces éléments de radio-identification se présentent classiquement sous la forme d'étiquettes auto-adhésives rectangulaires. Une couche protectrice recouvre la puce et l'antenne pour éviter une dégradation de l'antenne ou de la puce lors d'un contact manuel.

Pour ce faire, la couche protectrice correspond classiquement à un film polymérique d'une épaisseur inférieure à 5 mm.

Lorsqu'ils sont incorporés dans un objet, dans un produit ou encore dans un organisme vivant, la couche protectrice peut être plus solide et être sélectionnée dans le groupe des thermoplastiques du type polyoléfines (polyéthylène (PE), polypropylène (PP) et polychlorure de vinyle (PVC)), des polyamides chargés en fibres de verre (PA-GF) ou encore des polyesters. Ces matériaux sont adaptés pour des utilisations de températures standard lors du fonctionnement ou du stockage des éléments de radio-identification, c'est-à-dire respectivement de l'ordre de -25°C à 60°C. En outre, ces matériaux doivent limiter l'impact de la couche protectrice sur le couplage électromagnétique recherché.

Concernant le milieu de l'escalade en particulier, il est essentiel pour un représentant officiel, par exemple un juge ou un arbitre, d'être en mesure de pouvoir vérifier la conformité des prises d'escalade utilisées avec celles présentes sur un document prévisionnel, avant ou au cours d'une compétition. Pour ce faire, les prises d'escalades peuvent être recouvertes d'un élément de radio-identification collé sur une face de préhension de la prise d'escalade. Cependant, cet élément de radio-identification peut être détérioré au cours de la compétition ou lors du stockage de la prise d'escalade si bien que les prises d'escalade actuelles sont difficilement réutilisables d'une compétition à l'autre car l'élément de radio-identification peut ne plus être lisible en raison de la détérioration.

En outre, les petites prises ne peuvent pas être munies d'étiquettes en raison de la taille des étiquettes, qui sont généralement trop grandes par rapport à la surface disponible sur les petites prises. Même pour les prises plus grandes, la présence de l'étiquette peut gêner le grimpeur. Par ailleurs, dans l'éventualité où le moyen d'identification serait disposé à l'arrière de la prise, cela pourrait engendrer des problèmes de détérioration liés au serrage de la prise sur le mur.

Ainsi, le problème technique que se propose de résoudre l'invention est d'améliorer la durée de vie des moyens d'identification d'une prise d'escalade pour une grande variété d'applications et de types de prises.

Par ailleurs, il est bien connu que la fabrication des prises d'escalade implique une coulée d'une résine, par exemple du type polyester insaturé ou polyuréthane, dans un moule. Lorsque la préparation liquide est obtenue, un catalyseur est ajouté dans la préparation afin d'amorcer la transition de phase de la résine polymérique, d'un état liquide initial à un état solide final avec le phénomène de polymérisation.

Tel qu'illustré sur la figure 1 de l'état de la technique, cette transition est assez longue puisqu'elle prend classiquement entre 30 minutes et une heure. En outre, cette transition est exothermique et implique une montée en température pouvant atteindre jusqu'à 170°C. Ainsi, avant l'obtention de l'état solide de la résine polymérique liquide, cette dernière est coulée dans un moule, généralement en silicone.

Pour résoudre le problème technique et limiter le risque de décollement d'un élément de radio-identification collé sur la face de préhension d'une prise d'escalade, il pourrait être envisagé d'intégrer l'élément de radio-identification à l'intérieur de la prise d'escalade.

Cependant, les couches protectrices des éléments de radio-identification classiques ne sont pas suffisamment résistantes pour supporter la réaction exothermique de solidification de la prise d'escalade. En outre, la nature polymérique du corps de la prise d'escalade pourrait entraîner une modification de ces couches protectrices car elles sont également polymériques et il existerait un risque de copolymérisation entre ces différents polymères. Il s'ensuit que cette détérioration des couches protectrices pourrait engendrer une détérioration de l'antenne ou de la puce.

De plus, en utilisant une couche protectrice trop épaisse pour surmonter plus efficacement la réaction de polymérisation, la prise d'escalade présenterait un risque plus important de fissuration et de rupture.

L'état de la technique le plus proche est représenté par FR 3 006 797 A1, qui dévoile une prise d'escalade associée à un élément de radio-identification comportant une puce électronique intégrant un numéro d'identification de ladite prise d'escalade, une antenne configurée pour alimenter ladite puce électronique par couplage électromagnétique de sorte à transmettre ledit numéro d'identification à un dispositif de lecture externe, et une couche protectrice recouvrant ladite puce électronique et ladite antenne.

### EXPOSE DE L'INVENTION

L'invention est issue d'une découverte selon laquelle une couche protectrice en polysulfure de phénylène, également connu sous l'acronyme PPS pour «*polyphenylene sulfide* » dans la littérature anglo-saxonne, d'une épaisseur minimum de 0.5 mm permet de résister à la réaction exothermique de polymérisation d'une prise d'escalade.

Ainsi, l'invention propose d'intégrer un élément de radio-identification dans une prise d'escalade avec une couche protectrice en polysulfure de phénylène présentant une épaisseur minimum comprise entre 0.5 mm et 2 mm de sorte à conférer à cet élément une protection adéquate face à la montée en température résultant de la réaction de polymérisation de la résine constituant la prise d'escalade et de sorte à limiter l'encombrement de l'élément de radio-identification pour réduire le risque de délamination pouvant avoir lieu entre cet élément et la matrice polymérique constituant la prise d'escalade.

A cet effet, selon un premier aspect, l'invention concerne une prise d'escalade, présentant un corps polymérique, associée à un élément de radio-identification comportant une puce électronique intégrant un numéro d'identification de ladite prise d'escalade, une antenne configurée pour alimenter ladite puce électronique par couplage électromagnétique de sorte à transmettre ledit numéro d'identification à un dispositif de lecture externe, et une couche protectrice recouvrant ladite puce électronique et ladite antenne, l'élément de radio-identification étant intégré dans ledit corps polymérique de ladite prise d'escalade.

L'invention se caractérise en ce que ladite couche protectrice est constituée en polysulfure de phénylène avec une épaisseur minimum comprise entre 0.5 mm et 2 mm.

L'invention permet, ainsi, d'identifier une prise escalade au moyen d'un élément de radio-identification avec une plus grande durée de vie car il est intégré dans la prise.

Au sens de l'invention, l'épaisseur minimum est définie comme étant la plus faible épaisseur de matière de la couche protectrice recouvrant la puce ou l'antenne sur les faces supérieures, les faces inférieures et les bords latéraux de la puce ou de l'antenne.

Pour protéger plus spécifiquement la puce, l'épaisseur minimum entre ladite puce et une face externe dudit élément de radio-identification est préférentiellement supérieure à 1 mm.

L'épaisseur minimum comprise entre 0.5 mm et 2 mm permet de limiter le risque d'endommagement de la prise d'escalade ou de l'élément de radio-identification.

En effet, une épaisseur minimum inférieure à 0.5 mm engendrerait des problèmes de dégradation liée à l'exposition à des températures extrêmement élevées de l'élément de radio-identification lors de la réaction de polymérisation et une épaisseur minimum supérieure à 2 mm pourrait entraîner des problèmes d'insertion de l'élément de radio-identification dans au sein de la prise d'escalade et des risques accrus de fissuration de la prise d'escalade.

En outre, le risque de fissuration peut également être réduit grâce à l'utilisation d'un élément de radio-identification comportant des faces supérieure et inférieure et au moins un bord latéral reliant lesdites faces supérieure et inférieure avec un angle arrondi. Cet angle arrondi permet de supprimer les arêtes vives et, ainsi, de diminuer le coefficient de concentration de contraintes structurelles et de limiter l'apparition et la propagation de fissures. Par ailleurs, la matrice polymérique constituant la prise d'escalade peut être réalisée à partir de matériaux généralement utilisés dans l'art antérieur, notamment une matrice polyester ou une matrice polyuréthane.

L'intérêt de la sélection du polysulfure de phénylène réside essentiellement dans ses propriétés intrinsèques, notamment une grande stabilité thermique du fait de son caractère semi-cristallin et de la présence de nombreux cycles aromatiques dans sa chaîne macromoléculaire. Ainsi, il présente des propriétés bien plus performantes en comparaison avec un matériau basique.

Cette structure chimique particulière confère au polysulfure de phénylène une résistance chimique et mécanique suffisante ainsi que des propriétés de permittivité électromagnétique recherchée. En effet, la résistance chimique est obtenue grâce aux doubles liaisons covalentes qui sont plus difficiles à rompre chimiquement, ceci confère une résistance suffisante du polysulfure de phénylène aux résines classiquement utilisées pour fabriquer les prises d'escalade, c'est-à-dire les résines en polyester ou en polyuréthane.

En outre, la résistance mécanique est liée à la résistance à la compression et à la pression du polysulfure de phénylène. En effet, le polysulfure de phénylène possède un module d'Young de 2.2 GPa, une résistance à la compression statique axiale et radiale de 1000 N et 500 N respectivement ainsi qu'une absorption de 45 bar en termes de pression.

Il en résulte un bon maintien structurel de l'élément de radio-identification durant la polymérisation de la résine et notamment vis-à-vis du phénomène de compression qui lui est assorti, en lien avec le phénomène de retrait.

Du fait de son haut point de fusion, qui est environ égal à 285 °C, le polysulfure de phénylène est également peu enclin à subir une dégradation précoce ce qui explique entre autres son excellente résistance au feu. Ainsi, il est en mesure de conférer une bonne tenue de l'élément de radio-identification à l'exposition à de hautes températures lors de la réaction de polymérisation.

En outre, la permittivité électromagnétique du polysulfure de phénylène permet à l'antenne d'être couplée avec un lecteur externe sans dégradation trop importante du champ magnétique à travers la couche protectrice. Il est même possible de modifier la structure du corps de la prise d'escalade en intégrant du noir de carbone tout en conservant des possibilités de couplage électromagnétique avec l'élément de radio-identification intégré dans le corps de la prise d'escalade.

Par exemple, ledit corps polymérique peut contenir entre 5% et 35% de poudre de carbone, préférentiellement entre 10% et 35% de poudre de carbone par rapport au poids total dudit corps polymérique sans ledit élément de radio-identification.

Ce mode de réalisation permet d'obtenir une prise d'escalade dont la détection capacitive est réalisée sur une plus grande surface que les prises existantes car les charges électriques peuvent être transmises dans la prise d'escalade en utilisant un réseau antistatique formé par la poudre de carbone. L'intégration de particules conductrices dans une prise d'escalade est particulièrement contre-intuitive car les particules conductrices sont classiquement réalisées par des éléments métalliques sous forme de poudre ou de fibres qui plus est quand la prise d'escalade contient un élément de radio-identification.

De plus, les fibres métalliques intégrées dans une prise d'escalade augmentent le risque de coupure car elles apparaissent en surface et dégradent ainsi l'expérience utilisateur. En outre, l'homme du métier des prises d'escalade sait que la grande majorité des poudres métalliques présentent des densités trop importantes pour être intégrées dans une matrice polymérique d'une prise d'escalade.

En effet, avec des poudres métalliques très denses, c'est-à-dire supérieures à 3.5 g/cm³, l'incorporation de la poudre métallique dans la matrice polymérique forme un mélange inhomogène car la charge sédimente.

Ces préjugés techniques ont été surmontés en utilisant une poudre de carbone comme élément conducteur. Bien qu'ayant une conductivité plus faible que les matériaux conducteurs métalliques (argent, cuivre, or, aluminium, zinc, nickel, fer, étain, platine, palladium, plomb), la faible masse volumique du carbone, généralement inférieure à 2.1 g/cm³, a permis la formation d'un mélange homogène avec la matrice polymérique.

Des tests ont montrés que, pour une masse de carbone trop faible par rapport à la masse totale du corps de la prise d'escalade, c'est-à-dire inférieure à 10%, la détection capacitive n'est pas satisfaisante car les particules de carbone ne sont pas suffisantes pour créer un réseau antistatique dans la prise d'escalade. En outre, pour une masse trop importante, c'est-à-dire supérieure à 35%, la viscosité du mélange devient trop importante pour que ce dernier soit compatible avec le procédé de coulée libre. Ces tests ont également montré que la présence du noir de carbone n'a pas un impact trop important sur la réduction de la distance de détection et que les particules de carbone ne forment pas une cage de Faraday autour de l'élément de radio-identification.

De préférence, ledit élément de radio-identification se présente sous la forme d'une pastille ayant un diamètre compris entre 20 mm et 25 mm. Cette dimension particulièrement réduite de l'élément de radio-identification permet de l'intégrer dans un grand nombre de prises d'escalade.

En outre, la face plane inférieure de la pastille joue un rôle prépondérant pendant l'étape d'insertion de l'élément de radio-identification dans la résine polymérique au cours de la polymérisation afin de maintenir l'élément de radio-identification dans le corps de la prise d'escalade.

A cet effet, selon un second aspect, l'invention concerne un procédé de fabrication d'une prise d'escalade selon le premier aspect de l'invention, ledit procédé comportant les étapes suivantes :
- préparation d'une résine polymérique ;
- ajout d'un catalyseur à ladite résine polymérique de sorte à obtenir un mélange ;
- moulage du mélange de sorte à former ledit corps polymérique de ladite prise d'escalade ; et
- insertion dudit élément de radio-identification audit corps polymérique avant ou lors de la polymérisation de ladite prise d'escalade.

Ainsi, l'élément de radio-identification peut être intégré dans le corps de la prise d'escalade sans atteindre le fond du moule.

De préférence, ladite étape d'insertion dudit élément de radio-identification audit corps polymérique est réalisée lorsque ledit mélange a atteint une viscosité supérieure à une valeur seuil de sorte que ledit élément de radio-identification n'atteigne pas une face de préhension de ladite prise d'escalade avant la solidification dudit corps polymérique.

Encore plus préférentiellement, ladite étape d'insertion dudit élément de radio-identification audit corps polymérique est réalisée lorsque ledit mélange a atteint une viscosité telle que ledit élément de radio-identification soit intégré dans ladite prise d'escalade à une distance d'au moins 0.5 cm de ladite face de préhension et d'une face de montage.

En effet, lors de l'insertion, l'élément de radio-identification est soumis à des forces de gravité, liées à sa masse et au principe d'Archimède, exercées sur le mélange et à des forces de retenue liées aux phénomènes de viscosité et de tension superficielle exercés par le mélange sur la face inférieure de l'élément de radio-identification.

En mesurant ou en estimant la viscosité du mélange, il est possible d'insérer l'élément de radio-identification dans le mélange pour obtenir un positionnement recherché dans le corps polymérique de la prise d'escalade.

Cette analyse de la viscosité du mélange dépend évidemment des composés du mélange. Ainsi, si le mélange comporte du noir de carbone, l'instant d'insertion de l'élément de radio-identification peut varier pour obtenir un même positionnement dans le corps polymérique de la prise d'escalade.

Pour la fabrication d'une prise comportant du noir de carbone, le procédé comporte en outre les étapes suivantes réalisées avant l'étape de moulage :
- incorporation au mélange d'une poudre de carbone représentant entre 10% et 35% en poids dudit corps polymérique sans ledit élément de radio-identification ;
- agitation du mélange intégrant ladite résine polymérique et la poudre de carbone ; et
- placement du mélange sous une cloche à vide de sorte à dégazer le mélange.

Selon un troisième aspect, l'invention concerne un système d'identification comportant une prise d'escalade selon le premier aspect de l'invention, ledit système comportant un dispositif de lecture externe comportant une antenne destinée à être déplacée sur ladite prise d'escalade pour réaliser un couplage électromagnétique avec ladite antenne dudit élément de radio-identification et obtenir ledit numéro d'identification intégré dans ladite puce électronique, ledit numéro d'identification étant transmis à une base de données pour permettre une identification de ladite prise d'escalade lue par ledit dispositif de lecture externe.

De préférence, le dispositif de lecture externe se présente sous la forme d'une raquette de détection porté par un représentant officiel ou d'un bracelet apte à être attaché autour du poignet d'un grimpeur.

Ainsi, en utilisant un dispositif de lecture externe sous la forme d'une raquette, un représentant officiel d'une compétition, par exemple un juge ou un arbitre, peut vérifier la conformité des prises d'escalade utilisées avec celles présentes sur un document prévisionnel en déplaçant la raquette sur les prises d'escalades utilisées avant ou au cours d'une compétition.

En outre, lorsque le dispositif de lecture externe se présente sous la forme d'un bracelet attaché autour du poignet d'un grimpeur, il peut également contenir une puce intégrant une information d'identification du grimpeur.

Ainsi, lorsqu'un grimpeur passe sur une prise et que son bracelet détecte la prise, le bracelet peut transmettre à la base de données le numéro du grimpeur ainsi que le numéro de la prise détectée. Il est ainsi possible de déterminer quel grimpeur est actuellement en train de gravir quel mur.

Ce mode de réalisation peut, en outre, être couplé avec la détection capacitive obtenue par le noir de carbone pour connaître à la fois la position et l'identité du grimpeur sur le mur.

En outre, ce bracelet peut également être utilisé pour un représentant officiel d'une compétition en remplacement de la raquette précédemment décrite.

### DESCRIPTION SOMMAIRE DES FIGURES

La manière de réaliser l'invention, ainsi que les avantages qui en découlent, ressortiront bien de la description des modes de réalisation qui suivent, à l'appui des figures annexées dans lesquelles :
[Fig 1] la figure 1 est une représentation temporelle de l'évolution en température de la réaction exothermique de polymérisation d'une prise d'escalade de l'état de la technique ;
[Fig 2] la figure 2 est une vue en coupe de côté d'une prise d'escalade selon un mode de réalisation de l'invention ;
[Fig 3] la figure 3 est une vue en coupe et en perspective de la prise d'escalade de la figure 2;
[Fig 4] la figure 4 est une vue en perspective d'un élément de radio-identification inséré dans la prise d'escalade de la figure 2 ;
[Fig 5] les figures 5a et 5b sont des vues en coupe de côté (fig. 5a) et de dessus (fig. 5b) de l'élément de radio-identification de la figure 4 ;
[Fig 6] la figure 6 est une vue en coupe de dessus d'un élément de radio-identification selon un autre mode de réalisation de l'invention ; et
[Fig 7] la figure 7 est un organigramme des étapes de réalisation d'une prise d'escalade selon un mode de réalisation de l'invention.

### DESCRIPTION DETAILLEE DE L'INVENTION

Dans la description qui suit, les termes « supérieur » et « inférieur » de l'élément de radio-identification **12a-12b** sont relatifs et visent uniquement à décrire l'élément de radio-identification **12a-12b** tel qu'illustré sur la figure 4.

Bien entendu, l'élément de radio-identification **12a-12b** peut être retourné sans changer l'invention.

En effet, tel qu'illustré sur la figure 4, un élément de radio-identification **12a** correspondant à l'invention peut se présenter sous la forme d'une pastille ayant un diamètre compris entre 20 mm et 25 mm et une épaisseur comprise entre 2 et 4 mm. En référence aux figures 5a, 5b, cet élément de radio-identification **12a** comporte une puce électronique **13** intégrant un numéro d'identification, une antenne **14a** configurée pour alimenter la puce électronique **13** par couplage électromagnétique, et une couche protectrice **15a** recouvrant la puce électronique **13** et l'antenne **14a.** Tel qu'illustré sur la figure 5b, l'antenne **14a** peut être réalisée sous une forme annulaire avec une partie connectée à la puce électronique **13.** La puce électronique **13** peut-être parallélépipédique et être disposée sensiblement au centre de l'élément de radio identification **12a** tel qu'illustré sur la figure 6.

Pour se conformer à l'invention et en référence aux figures 5a-5b, la couche protectrice **15a** est constituée en polysulfure de phénylène avec une épaisseur minimum comprise entre 0.5 et 2 mm. L'épaisseur minimum est déterminée comme étant la plus faible épaisseur de matière de la couche protectrice **15a** recouvrant la puce **13** ou l'antenne **14a** sur les faces supérieures, les faces inférieures et les bords latéraux de la puce **13** et de l'antenne **14a.** Ainsi, les différentes distances **e1** à **e5** illustrées sur la figure 5a peuvent correspondre à l'épaisseur minimum en fonction du mode de réalisation de l'élément de radio identification **12a.** Dans l'exemple des figures 4 et 5a, la puce électronique **13** est plus épaisse que l'antenne **14a** si bien que l'épaisseur de matière **e3** recouvrant la face supérieure de l'antenne **14a** est supérieure à l'épaisseur **e1** recouvrant la face supérieure de la puce électronique **13.** En outre, la puce électronique **13** et l'antenne **14a** sont disposées au même niveau dans la hauteur de l'élément de radio identification **12a** et leurs faces inférieures sont recouvertes d'une même épaisseur **e2** et **e4.**

En outre, la couche protectrice **15a** recouvre également les bords latéraux de l'antenne **14a** avec une épaisseur de matière **e5.** Dans l'exemple des figures 4 et 5a, l'épaisseur de matière minimum correspond à l'épaisseur **e5** et à l'épaisseur **e1.** Ainsi, pour se conformer à l'invention, l'épaisseur **e1** et l'épaisseur **e5** doivent être comprises entre 0.5 et 2 mm.

En outre, il peut être recherché de protéger plus efficacement la puce électronique **13** puisque celle-ci est plus sensible que l'antenne **14a.** Pour ce faire, une épaisseur de matière de la couche protectrice **15a** au niveau de la puce **13** peut être supérieure à 1 mm.

Dans l'exemple de la figure 5a, cette caractéristique signifie que les épaisseurs **e1** et **e2** doivent être supérieures à 1 mm.

En pratique, la puce électronique **13** peut présenter une épaisseur de 0,5 mm et être protégée par une épaisseur **e1** sensiblement égale à 1.5 mm et une épaisseur **e2** sensiblement égale à 1 mm de sorte à obtenir une épaisseur totale de l'élément de radio identification **12a** de 3 mm. En outre, l'antenne **14a** peut également présenter une épaisseur identique à celle de la puce électronique **13** de 0,5 mm et être protégée par une épaisseur **e3** de 1,5 mm et une épaisseur **e4** de 1 mm. De même, l'épaisseur **e5** peut-être sensiblement égale à 1 mm pour protéger les bords latéraux de l'antenne **14a.**

La figure 6 illustre une variante d'un élément de radio-identification **12b** avec une forme sensiblement parallélépipédique. Dans ce mode de réalisation, l'antenne **14b** présente une forme rectangulaire et la couche protectrice **15b** est adaptée autour de cette forme rectangulaire.

Dans le mode de réalisation des figures 4 et 5b, l'élément de radio identification **12a** prenant la forme d'une pastille, le bord latéral **16a** est cylindrique. Pour limiter le risque de délamination et d'apparition de fissures il est préférable de limiter les angles saillants de l'élément de radio identification. Pour ce faire, le mode de réalisation des figures 4 et 5 propose de former des arrondis **19** au niveau des angles entre le bord latéral **16a** et les faces supérieure **17** et inférieur **18** de l'élément de radio-identification **12a.**

Ces arrondis **19** peuvent être repris dans le mode de réalisation de la figure 6. En outre, la forme parallélépipédique peut également comprendre des autres arrondis **19** au niveau des angles des bords latéraux **16b** de l'élément de radio-identification **12b** de la figure 6.

Pour intégrer cet élément de radio-identification **12a-12b** dans une prise d'escalade **10,** l'invention propose d'incorporer l'élément de radio-identification **12a-12b** au corps polymérique **11** d'une prise d'escalade **10.**

Pour ce faire, la prise d'escalade peut être réalisée classiquement au moyen d'une première étape **32** de réalisation d'une résine polymérique **22** puis d'une seconde étape **34** consistant à ajouter un catalyseur **28** à la résine polymérique **22** pour obtenir un mélange **24** durcissable. Cette résine polymérique **22** peut être composée en polyester ou en polyuréthane, ou toute autre résine compatible.

Avant que le mélange **24** ne soit solide, une étape **35** consiste à former le corps polymérique **11** en coulant le mélange **24** dans un moule dont la forme déterminera la face de préhension **21** de la prise d'escalade **10.** Le mélange **24** s'écoule alors par gravité dans le moule si bien que la face opposée à la face de préhension **21** est plane et formera, au final, la face de montage **20** destinée à être disposée sur la face du mur d'escalade. Cette face de montage **20** est souvent pourvue de moyens de fixation, non représentés, permettant de fixer la prise d'escalade **10** sur le mur d'escalade.

Après le moulage **35** du mélange **24** dans le moule, l'invention propose également d'insérer, dans une étape **36**, l'élément de radio-identification **12a-12b** au corps polymérique **11.** Cet élément de radio-identification **12a-12b** est donc inséré avant ou lors de la solidification du corps polymérique **11** de sorte que celui-ci descende dans le corps polymérique **11** par gravité sans atteindre le fond du moule, c'est-à-dire sans atteindre la face de préhension **20** une fois que le corps polymérique **11** est solidifié.

Le déplacement de l'élément de radio-identification **12a-12b** à l'intérieur du corps polymérique **11** peut être caractérisé en fonction de la viscosité du mélange **24** et de la surface de l'élément de radio-identification **12a-12b**. Il est par exemple possible de rechercher une distance précise d'insertion de l'élément de radio-identification **12a-12b** en fonction de cette viscosité, de sorte à obtenir une distance de 0,5 cm entre la face de préhension **21**, la face de montage **20** et l'élément de radio-identification **12a-12b**.

En outre, tel qu'illustré sur la figure 7, le procédé de fabrication peut également être complété par l'incorporation, dans une étape **31**, d'une poudre de carbone **23** représentant entre 10 % et 35 % en poids du corps polymérique **11.** Bien entendu, dans cette étape **31**, le poids du corps polymérique **11** doit être déterminé sans prendre en compte le poids de l'élément de radio-identification **12a-12b.**

Après cette étape d'incorporation **31**, une étape **32** décrit l'agitation du mélange **24** intégrant la résine polymérique **22** et la poudre de carbone **23** et le placement, dans une étape **33**, du mélange **24** sous une cloche à vide **27** de sorte à dégazer le mélange **24.**

À l'issue de ce procédé de fabrication, intégrant ou non du noir de carbone **23,** l'invention permet d'obtenir une prise d'escalade **10** tel qu'illustré sur les figures 2 et 3, par exemple une prise d'escalade normalisée pour une compétition de vitesse. En variante, toute autre prise d'escalade peut être réalisée par l'invention pour peu que les dimensions de la prise d'escalade soient supérieures à celles de l'élément de radio-identification **12a-12b.**

La prise d'escalade **10** ainsi obtenue peut être utilisée dans un système permettant d'authentifier les prises d'escalade utilisées lors d'une compétition. Pour ce faire, un représentant officiel, par exemple un juge ou un arbitre, utilise préférentiellement une raquette intégrant une antenne capable de réaliser un couplage électromagnétique avec l'antenne de l'élément de radio-identification **12a-12b** intégré dans la prise d'escalade. La raquette est ensuite connectée à une base de données pour pouvoir transmettre le numéro d'identification intégré dans l'élément de radio-identification **12a-12b** et transmis par la puce électronique **13** lorsque celle-ci est alimentée par le couplage électromagnétique. Le représentant officiel peut ensuite comparer si le numéro de la prise détectée correspond à celui attendu et, ainsi, acter de la conformité de la prise pour la compétition.

Dans une autre variante d'utilisation, un grimpeur peut porter un bracelet intégrant une puce électronique permettant d'identifier le grimpeur et une antenne permettant, de la même manière qu'avec la raquette, d'obtenir les numéros d'identification des prises d'escalade **10** sur lequel le grimpeur évolue. En transmettant à la fois le numéro d'identification des prises d'escalade **10** et celui du grimpeur contenu dans le bracelet, ce système permet de connaître l'identité d'un grimpeur évoluant sur un mur.

Ce mode de réalisation peut également être couplé avec une détection capacitive obtenue par l'intégration du noir de carbone dans les prises d'escalade.

Bien entendu, d'autres applications de traçabilité ou d'identification peuvent être imaginées avec les nouvelles prises **10** formées par l'invention. Par exemple, ce bracelet peut également être utilisé pour un représentant officiel d'une compétition en remplacement de la raquette précédemment décrite.

Pour conclure, l'invention permet d'obtenir des prises d'escalade **10** intégrant un élément de radio-identification **12a-12b** à l'intérieur du corps polymérique **11** ce qui permet de le coller sur une face de préhension **21** de cette prise d'escalade **10**, ce qui limite le risque de décollement ou de dégradation de l'élément de radio-identification **12a-12b.** En outre, l'élément de radio-identification **12a-12b** est désormais caché à l'intérieur de la prise d'escalade **10**, si bien qu'il est plus compliqué de contrefaire la prise d'escalade **10** et que la présence de l'élément de radio-identification **12a-12b** ne peut plus gêner la progression d'un grimpeur et la préhension de celui-ci sur la prise escalade **10.**

## Revendications

1. Prise d'escalade (10), présentant un corps polymérique (11), associée à un élément de radio-identification (12a-12b) comportant une puce électronique (13) intégrant un numéro d'identification de ladite prise d'escalade (10), une antenne (14a-14b) configurée pour alimenter ladite puce électronique (13) par couplage électromagnétique de sorte à transmettre ledit numéro d'identification à un dispositif de lecture externe, et une couche protectrice (15a-15b) recouvrant ladite puce électronique (13) et ladite antenne (14a-14b), ledit élément de radio-identification (12a-12b) étant intégré dans ledit corps polymérique (11) de ladite prise d'escalade (10), **caractérisée en ce que** ladite couche protectrice (15a-15b) est constituée en polysulfure de phénylène avec une épaisseur minimum comprise entre 0.5 mm et 2 mm.

2. Prise d'escalade selon la revendication 1, ***caractérisée en ce que*** l'épaisseur minimum (e1, e2) entre ladite puce (13) et une face externe (16a-16b, 17, 18) dudit élément de radio-identification (12a-12b) est supérieure à 1 mm.

3. Prise d'escalade selon la revendication 1 ou 2, ***caractérisée en ce que*** ledit élément de radio-identification (12a-12b) se présente sous la forme d'une pastille ayant un diamètre compris entre 20 mm et 25 mm.

4. Prise d'escalade selon l'une des revendications 1 à 3, ***caractérisée en ce que*** ledit élément de radio-identification (12a-12b) comporte des faces supérieure (17) et inférieure (18) et au moins un bord latéral (16a-16b) reliant lesdits faces supérieure (17) et inférieure (18) avec un angle arrondi (19).

5. Prise d'escalade selon l'une des revendications 1 à 4, ***caractérisée en ce que*** ledit corps polymérique (11) contient entre 5% et 35% de poudre de carbone, préférentiellement entre 10% et 35% de poudre de carbone par rapport au poids total dudit corps polymérique (11) sans ledit élément de radio-identification (12a-12b).

6. Procédé de fabrication d'une prise d'escalade (10) selon l'une des revendications 1 à 5, ledit procédé comportant les étapes suivantes :
- préparation (30) d'une résine polymérique (22) ;
- ajout (34) d'un catalyseur (28) à ladite résine polymérique (22) de sorte à obtenir un mélange (24) ;
- moulage (35) du mélange (24) de sorte à former ledit corps polymérique (11) de ladite prise d'escalade (10) ; et
- insertion (36) dudit élément de radio-identification (12a-12b) audit corps polymérique (11) avant ou lors de la polymérisation de ladite prise d'escalade (10).

7. Procédé de fabrication d'une prise d'escalade selon la revendication 6, comprenant en outre les étapes suivantes réalisées avant l'étape de moulage (35) :
- incorporation (31) au mélange (24) d'une poudre de carbone (23) représentant entre 10% et 35% en poids dudit corps polymérique (11) sans ledit élément de radio-identification (12a-12b) ;
- agitation (32) du mélange (24) intégrant ladite résine polymérique (22) et la poudre de carbone (23) ; et
- placement (33) du mélange (24) sous une cloche à vide (27) de sorte à dégazer le mélange (24).

8. Procédé de fabrication d'une prise d'escalade selon la revendication 6 ou 7, ***dans lequel*** ladite étape d'insertion (36) dudit élément de radio-identification (12a-12b) audit corps polymérique (11) est réalisée lorsque ledit mélange (24) a atteint une viscosité supérieure à une valeur seuil de sorte que ledit élément de radio-identification (12a-12b) n'atteigne pas une face de préhension (21) de ladite prise d'escalade (10) avant la solidification dudit corps polymérique (11).

9. Procédé de fabrication d'une prise d'escalade selon la revendication 8, ***dans lequel*** ladite étape d'insertion (36) dudit élément de radio-identification (12a-12b) audit corps polymérique (11) est réalisée lorsque ledit mélange (24) a atteint une viscosité telle que ledit élément de radio-identification (12a-12b) soit intégré dans ladite prise d'escalade (10) à une distance d'au moins 0.5 cm de ladite face de préhension (21) et d'une face de montage (20).

10. Système d'identification comportant : une prise d'escalade (10) selon l'une des revendications 1 à 5, et un dispositif de lecture externe comportant une antenne destinée à être déplacée sur ladite prise d'escalade (10) pour réaliser un couplage électromagnétique avec ladite antenne (14a-14b) dudit élément de radio-identification (12a-12b) et obtenir ledit numéro d'identification intégré dans ladite puce électronique (13), ledit numéro d'identification étant transmis à une base de données pour permettre une identification de ladite prise d'escalade (10) lue par ledit dispositif de lecture externe.

11. Système d'identification selon la revendication 10, ***caractérisé en ce que*** le dispositif de lecture externe se présente sous la forme d'une raquette de détection porté par un représentant officiel ou d'un bracelet apte à être attaché autour du poignet d'un grimpeur.

## Patentansprüche

1. Klettergriff (10), mit einem Polymerkörper (11), verbunden mit einem Radiofrequenzidentifikationselement (12a-12b), der einen elektronischen Chip (13) umfasst, der eine Identifikationsnummer dieses Klettergriffs (10) enthält, eine Antenne (14a-14b), konfiguriert zur Versorgung dieses elektronischen Chips (13) durch elektromagnetische Kopplung, um so die erwähnte Identifikationsnummer an ein externes Lesegerät zu übertragen, sowie eine Schutzschicht (15a-15b), die den erwähnten elektronischen Chip (13) und die erwähnte Antenne (14a-14b) bedeckt, das erwähnte Radiofrequenzidentifikationselement(12a-12b) ist dabei in den erwähnten Polymerkörper (11) dieses Klettergriffs (10) integriert, **dadurch gekennzeichnet, dass** die erwähnte Schutzschicht (15a-15b) aus Polyphenylensulfid besteht, mit einer Mindestdicke zwischen 0.5 mm und 2 mm.

2. Klettergriff nach Anspruch 1, ***dadurch gekennzeichnet, dass*** die minimale Dicke (el, e2) zwischen dem erwähnten Chip (13) und einer Außenseite (16a-16b, 17, 18) des erwähnten Radiofrequenzidentifikationselementes (12a-12b) größer als 1 mm ist.

3. Klettergriff nach Anspruch 1 oder 2, ***dadurch gekennzeichnet, dass*** das erwähnte Radiofrequenzidentifikationselement (12a-12b) die Form eines Plättchens hat, mit einem Durchmesser zwischen 20 mm und 25 mm.

4. Klettergriff nach einem der Ansprüche 1 bis 3, ***dadurch gekennzeichnet, dass*** das erwähnte Radiofrequenzidentifikationselement (12a-12b) Ober- (17) und Unterseiten (18) und mindestens einen Seitenrand (16a-16b) enthält, der diese Ober-(17) und Unterseiten (18) über einen abgerundeten Winkel (19) verbindet.

5. Klettergriff nach einem der Ansprüche 1 bis 4, ***dadurch gekennzeichnet, dass*** dieser Polymerkörper (11) zwischen 5% und 35% Kohlenstoffpulver enthält, vorzugsweise zwischen 10% und 35% Kohlenstoffpulver bezogen auf das Gesamtgewicht dieses Polymerkörpers (11) im erwähnten Radiofrequenzidentifikationselement (12a-12b).

6. Verfahren zur Herstellung eines Klettergriffs (10) nach einem der Ansprüche 1 bis 5, dieses Verfahren umfasst die folgenden Schritte:
- Herstellung (30) eines Polymerharzes (22);
- Zugabe (34) eines Katalysators (28) zu diesem Polymerharz (22), um so eine Mischung (24) zu erhalten;
- Formen (35) der Mischung (24), um so den erwähnten Polymerkörper (11) dieses Klettergriffs (10) zu formen; und
- Einsetzen (36) dieses Radiofrequenzidentifikationselementes (12a-12b) in diesen Polymerkörper (11) vor oder während der Polymerisation dieses Klettergriffs (10).

7. Verfahren zur Herstellung eines Klettergriffs nach Anspruch 6, das außerdem die folgenden Schritte enthält, die vor dem Schritt des Formens (35) ausgeführt werden:
- Einbringen (31) in die Mischung (24) eines Kohlenstoffpulver (23), das zwischen 10 und 35 Gewichts-% dieses Polymerkörpers (11) ohne das erwähnte Radiofrequenzidentifikationselement (12a-12b) bildet;
- Schütteln (32) der Mischung (24), die diese Polymerharz (22) und das Kohlenstoffpulver (23) enthält; und
- Stellen (33) der Mischung (24) unter eine Vakuumglocke (27) um so die Mischung (24) zu entgasen.

8. Verfahren zur Herstellung eines Klettergriffs, nach Anspruch 6 oder 7, ***bei dem*** dieser Schritt des Einsetzens (36) des erwähnten Radiofrequenzidentifikationselementes (12a-12b) in diesen Polymerkörper (11) erfolgt, wenn diese Mischung (24) eine Viskosität erreicht hat, die über einem Schwellenwert liegt, so dass vor der Verfestigung dieses Polymerkörpers (11) dieses Radiofrequenzidentifikationselement (12a-12b) nicht auf eine Greiffläche (21) dieses Klettergriffs (10) gelangt.

9. Verfahren zur Herstellung eines Klettergriff nach Anspruch 8, ***bei dem*** dieser Schritt des Einsetzens (36) des erwähnten Radiofrequenzidentifikationselementes (12a-12b) in diesen Polymerkörper (11) erfolgt, wenn diese Mischung (24) eine solche Viskosität erreicht hat, dass dieses Radiofrequenzidentifikationselement (12a-12b) in den erwähnten Klettergriff (10) integriert ist, in einer Entfernung von mindestens 0.5 cm von dieser Greiffläche (21) und von einer Montagefläche (20).

10. Identifikationssystem, das enthält: einen Klettergriff (10) nach einem der Ansprüche 1 bis 5, und ein externes Lesegerät, mit einer Antenne, dazu bestimmt auf diesem Klettergriff (10) verschoben zu werden, um eine elektromagnetische Kupplung mit dieser Antenne (14a-14b) des Radiofrequenzidentifikationselementes (12a-12b) herzustellen und die erwähnte Identifikationsnummer zu erhalten, die in diesem elektronischen Chip (13) integriert ist, diese Identifikationsnummer wird an eine Datenbank übertragen, um eine Identifikation dieses Klettergriffs (10) abgelesen von diesem externen Lesegerät zu erhalten.

11. Identifikationssystem nach Anspruch 10, ***dadurch gekennzeichnet, dass*** das externe Lesegerät die Form einer Detektionshandsteuerung hat, getragen von einem offiziellen Vertreter oder einem Armband, das um das Gelenk eines Kletterers gelegt werden kann.

## Claims

1. A climbing hold (10), having a polymer body (11), associated with a radio-identification element (12a-12b) comprising an electronic chip (13) embedding an identification number of said climbing hold (10), an antenna (14a-14b) configured to power said electronic chip (13) by electromagnetic coupling so as to transmit said identification number to an external reading device, and a protective layer (15a-15b) covering said electronic chip (13) and said antenna (14a-14b), said radio-identification element (12a-12b) being embedded in said polymer body (11) of said climbing hold (10), **characterised in that** said protective layer (15a-15b) is made of polyphenylene sulphide with a minimum thickness of between 0.5 mm and 2 mm.

2. The climbing hold according to claim 1, ***characterised in that*** the minimum thickness (el, e2) between said chip (13) and an outer face (16a-16b, 17, 18) of said radio-identification element (12a-12b) is greater than 1 mm.

3. The climbing hold according to claim 1 or 2, ***characterised in that*** said radio-identification element (12a-12b) is in the form of a patch with a diameter between 20 mm and 25 mm.

4. The climbing hold according to one of claims 1 to 3, ***characterised in that*** the said radio-identification element (12a-12b) comprises upper (17) and lower (18) faces and at least one lateral edge (16a-16b) connecting said upper (17) and lower (18) faces with a rounded angle (19).

5. The climbing hold according to one of claims 1 to 4, ***characterised in that*** said polymer body (11) contains between 5% and 35% of carbon powder, preferably between 10% and 35% of carbon powder with respect to the total weight of said polymer body (11) without said radio-identification element (12a-12b).

6. The method for producing a climbing hold (10) according to any one of claims 1 to 5, said method comprising the following steps:
- preparing (30) a polymer resin (22);
- adding (34) a catalyst (28) to said polymer resin (22) so as to obtain a mixture (24);
- molding (35) the mixture (24) so as to form said polymer body (11) of said climbing hold (10); and
- inserting (36) said radio-identification element (12a-12b) to said polymer body (11) before or during polymerization of said climbing hold (10).

7. The method for producing a climbing hold according to claim 6, further comprising the following steps carried out before the molding step (35):
- incorporating (31) in the mixture (24) a carbon powder (23) representing between 10% and 35% by weight of said polymer body (11) without said radio-identification element (12a-12b);
- stirring (32) the mixture (24) containing said polymer resin (22) and the carbon powder (23); and
- placing (33) the mixture (24) under a vacuum bell (27) so as to degas the mixture (24).

8. The method for producing a climbing hold according to claim 6 or 7, ***wherein*** said step (36) of inserting said radio-identification element (12a-12b) to said polymer body (11) is performed when said mixture (24) has reached a viscosity higher than a threshold value so that said radio-identification element (12a-12b) does not reach a gripping face (21) of said climbing hold (10) before solidification of said polymer body (11).

9. The method for producing a climbing hold according to claim 8, *wherein* said step (36) of inserting said radio-identification element (12a-12b) into said polymer body (11) is performed when said mixture (24) has reached a viscosity such that said radio-identification element (12a-12b) is embedded into said climbing hold (10) at a distance of at least 0.5 cm from said gripping face (21) and from a mounting face (20).

10. An identification system comprising: a climbing hold (10) according to one of claims 1 to 5, and an external reading device comprising an antenna intended to be moved on said climbing hold (10) so as to perform an electromagnetic coupling with said antenna (14a-14b) of said radio-identification element (12a-12b) and to obtain said identification number embedded into said electronic chip (13), said identification number being transmitted to a database in order to allow an identification of said climbing hold (10) read by said external reading device.

11. The identification system according to claim 10, ***characterised in that*** the external reading device takes the form of a detection racket worn by an official representative or of a bracelet able to be attached around the wrist of a climber.
